# FASCICULE DE BREVET EUROPEEN

(11) **EP 0 359 594 B1**
(45) Date de publication et mention de la délivrance du brevet: **11.03.1992**
(21) Numéro de dépôt: 89401771.4
(22) Date de dépôt: 22.06.1989
(51) Int. Cl.: B24D 5/06

(54) **Outil pour le détourage des verres de lunettes en polycarbonate sur une meuleuse classique**
Werkzeug zum Aussenkonturenfräsen von Polycarbonat-Brillengläsern auf einer konventionellen Schleifmaschine
Tool for routening polycarbonate spectacle glasses in a conventional grinding machine

(30) Priorité: 31.08.1988 FR 8811404
(43) Date de publication de la demande: 21.03.1990
(73) Titulaire: BRIOT INTERNATIONAL, F-27340 Pont de l'Arche (FR)
(72) Inventeur: Langlois, Jean-Pierre Marie Fernand, 76000 Rouen (FR); Lecerf, Michel Jean Marcel, F-27370 Amfreville La Campagne (FR)
(74) Mandataire: Barnay, André François

(56) Documents cités:
- BE-A- 829 172
- DE-A- 3 542 258
- US-A- 2 277 696
- US-A- 4 685 440

## Description

La présente invention concerne d'une façon générale le détourage des verres ophtalmiques, et elle est plus particulièrement relative à un outil nouveau spécialement adapté pour le travail des verres de lunettes en polycarbonate.

En raison de ses propriété particulièrement remarquables de transparence et de résistance aux chocs, le polycarbonate est de plus en plus utilisé pour la fabrication de verres de lunettes de sécurité et même de verres correcteurs.

Cependant l'usinage du polycarbonate présente des difficultés car cette matière fond à une température relativement basse, telle qu'il est impossible d'utiliser les meuleuses classiques pour effectuer le détourage et tailler le biseau sur des verres en polycarbonate en raison de l'encrassement excessivement rapide des meules utilisées habituellement sur ces machines.

On a donc été conduit jusqu'à présent à effectuer ces opérations sur des machines étudiées spécialement pour le travail sur des ébauches en polycarbonate, et comportant des petites fraises, ayant un diamètre inférieur à celui des verres à tailler et tournant à grande vitesse.

Malgré que ces fraises soient le plus souvent réalisées en carbure de tungstène, leur durée de vie est très courte.

Le but de l'invention est de remédier à ces inconvénients en réalisant un outil spécialement adapté pour le travail du polycarbonate et utilisable sur une machine à meuler classique, en remplacement de la meule habituelle utilisée pour le travail du verre et tournant à la même vitesse que celle-ci.

L'invention a pour objet à cet effet un outil pour le travail du polycarbonate, adaptable sur une machine classique à meuler les verres ophtalmiques, caractérisé en ce qu' il comprend un corps en métal comportant dans sa périphérie une rainure de section en V, et au moins deux dents constituées chacune par une plaquette rapportée comportant une échancrure identique en V, mais faisant saillie par rapport à ladite rainure, chaque dent étant précédée, dans le sens de rotation de l'outil, par une cavité contiguë, et en ce que le diamètre de l'outil est supérieur au diamètre d'un verre ophtalmique, et sensiblement égal à celui d'une meule classique pour verres ophtalmiques.

De préférence, l'outil comporte de deux à cinq desdites dents.

La description qui va suivre, en regard des dessins annexés à titre d'exemples non limitatifs, permettra de bien comprendre comment l'invention peut être mise en pratique.
La figure 1 est une vue en élévation latérale d'un outil suivant l'invention.
La figure 2 est une vue à plus grande échelle d'une dent.
La figure 3 est une vue suivant la flèche F de la figure 2.
La figure 4 est une vue de l'outil de la figure 1, perpendiculairement à son axe.

En se référant au dessin, l'outil suivant l'invention comprend un corps 1 en métal, par exemple en acier, en forme de disque, comportant sur sa périphérie une rainure 2 de section en V, analogue à celle d'une meule classique pour verres ophtalmiques.

Dans cette rainure 2 font saillie plusieurs dents 3, représentées de façon plus détaillée aux figures 2 et 3.

Chaque dent 3 est constituée par une plaquette rapportée 4 en diamant polycristallin ou en carbure de tungstène, encastrée dans un logement 5 dans lequel elle est fixée par brasage.

L'arête supérieure, ou d'attaque 6 de chaque plaquette 4 fait saillie d'environ 0,3 mm dans la rainure 2 et présente une échancrure 7 en forme de V de forme identique à celle de ladite rainure 2.

En d'autres termes le profil en V de l'échancrure 7 de la plaquette 4 est surélevé par rapport au profil en V de la rainure 2 de l'outil après affûtage.

En arrière de ladite arête supérieure 6, la plaquette présente une surface formant un congé d'environ 6° et la face avant de la plaquette 4 forme un angle d'environ 4° par rapport au rayon correspondant du corps de l'outil.

Chaque dent 3 est précédée, en considérant le sens de rotation de l'outil (flèche R), par une cavité ou dégagement 8 incurvé dans ledit sens de rotation, dont la courbure est celle d'un cercle ayant un rayon d'environ 7 mm, ayant une profondeur d'environ 0,9 mm, une longueur d'environ 5 mm et une largeur égale à celle de la plaquette 4.

L'angle du V de la rainure 2 et des plaquettes 4 est compris entre 110 et 130°, sa profondeur est comprise entre 0,7 et 1,2mm et sa largeur est d'au moins 18 mm.

L'outil suivant l'invention est adapté pour être fixé à la place de la meule classique d'une machine à meuler les verres ophtalmiques, et est utilisé pour travailler les ébauches en polycarbonate avec la même vitesse de rotation que la meule classique.

L'outil suivant l'invention permet ainsi d'utiliser une meuleuse classique par simple échange de la meule au lieu d'utiliser une machine spéciale tournant à grande vitesse avec une fraise de petit diamètre.

La machine à meuler ne nécessite aucune modification importante. Il suffit, pour utiliser l'outil suivant l'invention, de commander la vitesse de descente du verre sur une meule classique, en utilisant des moyens connus existants, qui ne font pas partie de l'invention.

Suivant l'exemple de réalisation représenté, l'outil suivant l'invention comporte trois dents 3. Dans la pratique ce nombre ne peut être inférieur à deux et peut être porté à cinq, un nombre supérieur à cinq peut, bien entendu, être prévu sans sortir du cadre de l'invention.

Cependant l'expérience montre qu'un nombre de dents supérieur à cinq n'apporte qu'une augmentation de prix sans aucune amélioration de rendement.

## Revendications

1. Outil pour le détourage de verres de lunettes en polycarbonate, adaptable sur une machine classique à meuler les verres ophtalmiques, caractérisé en ce qu'il comprend un corps (1) en métal comportant dans sa périphérie une rainure (2) de section en V, et au moins deux dents (3) constituées chacune par une plaquette rapportée (4) comportant une échancrure identique (7) en V, mais faisant saillie par rapport à ladite rainure (2), chaque dent (3) étant précédée, dans le sens de rotation de l'outil, par une cavité contiguë (8) , et en ce que le diamètre de l'outil est supérieur au diamètre d'un verre ophtalmique, et sensiblement égal à celui d'une meule classique pour verres ophtalmiques.

2. Outil suivant la revendication 1, caractérisé en ce que la meule (1) comporte deux, ou plus de deux dents (3) et de préférence cinq dents.

3. Outil suivant la revendication 2, caractérisé en ce que le profil de l'échancrure (7) de chaque dent (3) est surélevée, en saillie radiale, par rapport au profil de la rainure (2) de la meule.

4. Outil suivant la revendication 3, caractérisé en ce que la hauteur de ladite saillie est d'environ 0,3 mm après affûtage.

5. Outil suivant l'une quelconque des revendications 1 à 4, caractérisé en ce que l'angle du V de la rainure (2) et celui de la plaquette (4) est compris entre 110 et 130°, sa profondeur est comprise entre 0,7 et 1,2 mm et sa largeur est d'au moins 18 mm.

6. Outil suivant la revendication 5, caractérisé en ce que la courbure de ladite cavité (8), dans le sens de la rotation est celle d'un arc de cercle d'un rayon d'environ 7 mm, sa longueur, dans le même sens est d'environ 5 mm, sa profondeur, d'environ 0,9 mm et sa largeur à peu près égale à celle de la dent (3).

7. Outil suivant la revendication 6, caractérisé en ce que la face d'attaque de chaque dent (3) est inclinée d'environ 4° par rapport au rayon correspondant.

## Patentansprüche

1. Werkzeug zum Konturfräsen von Brillengläsern aus Polykarbonat, das auf eine übliche Maschine zum Schleifen von Augengläsern ansetzbar ist, dadurch gekennzeichnet, daß es einen an seiner Umfangsfläche mit einer im Querschnitt V-förmigen Nut (2) versehenen Körper (1) aus Metall sowie zumindest zwei Zähne (3) aufweist, deren jeder von einem Aufsatzplättchen (4) gebildet ist, das mit einer identischen halbmondförmigen Aussparung (7) in V-Form versehen ist, die aber über die Nut (2) hervorsteht, wobei jedem Zahn (3) im Drehsinn des Werkzeugs eine unmittelbar angrenzende Ausnehmung (8) vorangeht, und daß der Durchmesser des Werkzeugs größer ist als der Durchmesser eines Augenglases und im wesentlichen gleich demjenigen eines üblichen Schleifkörpers für Augengläser.

2. Werkzeug nach Anspruch 1, dadurch gekennzeichnet, daß der Schleifkörper (1) zwei oder mehr als zwei, vorzugsweise fünf Zähne (3) trägt.

3. Werkzeug nach Anspruch 2, dadurch gekennzeichnet, daß das Profil der Aussparung (7) eines jeden Zahns (3) radial vorstehend überhöht gegenüber dem Profil der Nut (2) des Schleifkörpers ist.

4. Werkzeug nach Anspruch 3, dadurch gekennzeichnet, daß die Höhe des Vorsprungs ungefähr 0,3 mm nach dem Schleifen ist.

5. Werkzeug nach einem der Ansprüche 1 bis 4, dadurch gekennzeichnet, daß der Winkel der V-Form der Nut (2) und der des Aufsatzplättchens (4) zwischen 110° und 130°, die Tiefe zwischen 0,7 und 1,2 mm und die Breite mindestens 18 mm beträgt.

6. Werkzeug nach Anspruch 5, dadurch gekennzeichnet, daß die Krümmung der Ausnehmung im Drehsinn die eines Kreisbogens mit einem Radius von ungefähr 7 mm ist, deren Länge in gleicher Richtung ungefähr 5 mm, deren Tiefe ungefähr 0,9 mm und deren Breite ungefähr gleich der des Zahns (3) ist.

7. Werkzeug nach Anspruch 6, dadurch gekennzeichnet, daß die Zahnbrust eines jeden Zahns (3) um ungefähr 4° gegenüber dem entsprechenden Radius geneigt ist.

## Claims

1. A tool for routing polycarbonate spectacle lenses which can be fitted to a conventional machine for grinding ophthalmic lenses, characterised in that it comprises a metal body (1) provided on its periphery with a V-shaped groove (2) and at least two teeth (3) each formed by an inserted small plate (4) having an identical V-shaped channel (7) but projecting in relation to said groove (2), each tooth (3) being preceded, in the direction of rotation of the tool, by an adjoining recess (8), and in that the diameter of the tool is greater than the diameter of an ophthalmic lens and substantially equal to that of a conventional grinding wheel for ophthalmic lenses.

2. A tool according to claim 1, characterised in that the grinding wheel (1) comprises two or more than two teeth (3) and, preferably, five teeth.

3. A tool according to claim 2, characterised in that the profile of the channel (7) of each tooth (3) is raised, as a radial projection, in relation to the profile of the groove (2) of the grinding wheel.

4. A tool according to claim 3, characterised in that the height of said projection is approximately 0.3 mm after grinding.

5. A tool according to any one of claims 1 to 4, characterised in that the angle of the V of the groove (2) and that of the small plate (4) is between 110 and 130°, its depth is between 0.7 and 1.2 mm and its width is at least 18 mm.

6. A tool according to claim 5, characterised in that the curvature of said recess (8) in the direction of rotation is that of an arc of a circle having a radius of approximately 7 mm, its length, in the same direction, is approximately 5 mm, its depth is approximately 0.9 mm and its width is substantially equal to that of the tooth (3).

7. A tool according to claim 6, characterised in that the leading edge of each tooth (3) is inclined by about 4° in relation to the corresponding radius.
